# EUROPÄISCHE PATENTSCHRIFT

(11) **EP 1 982 796 B1**
(45) Veröffentlichungstag und Bekanntmachung des Hinweises auf die Patenterteilung: **23.06.2010**
(21) Anmeldenummer: 08006716.8
(22) Anmeldetag: 02.04.2008
(51) Int. Cl.: B24D 5/04, B24D 5/10, B24D 7/04, B24D 7/10, B24D 5/12

(54) **Schleifscheibe**
Grinding wheel
Meule

(30) Priorität: 20.04.2007 AT 6182007
(43) Veröffentlichungstag der Anmeldung: 22.10.2008
(73) Patentinhaber: Tyrolit - Schleifmittelwerke Swarovski K.G., 6130 Schwaz (AT)
(72) Erfinder: Meissl, Florian, 6063 Rum (AT)
(74) Vertreter: Gangl, Markus

(56) Entgegenhaltungen:
- EP-A- 1 704 966

## Beschreibung

Die Erfindung betrifft eine Schleifscheibe mit einer Öffnung im Bereich der Drehachse und diese Öffnung beidseitig der Schleifscheibe umgebende, sich in radialer Richtung erstreckende Befestigungsbereiche, sodass die Schleifscheibe zwischen den Spannflanschen einer Schleifmaschine einspannbar ist, wobei an zumindest einen Befestigungsbereich in radialer Richtung ein Bereich anschließt, der mehrere Vorsprünge aufweist.

Weiters betrifft die Erfindung ein Verfahren zur Herstellung einer Schleifscheibe gemäß Oberbegriff des Anspruchs 13 (siehe z.B. die EP-A-1 704 966).

Bei herkömmliche Schleifscheiben, insbesondere bei so genannten Schleiftellern oder Schruppscheiben, wird die Schleifscheibe aus Granulat und Gewebeeinlagen schichtweise aufgebaut und in einer Metallform verpresst. Bei der Herstellung eines Schleiftellers mit Kröpfung hat die Metallform ebenfalls eine entsprechende Kröpfung aufzuweisen. Nach dem Pressen wird die Scheibe aus der Form entnommen, zwischen in gleicher Form gekröpfte Metallplatten eingespannt und ausgehärtet.

Beim Betrieb solcher Schleifscheiben treten Vibrationen auf, die den Lauf der Schleifscheibe negativ beeinflussen. Diese Vibrationen können sich in weiterer Folge auf die Schleifmaschine und den Benutzer übertragen.

Aufgabe der Erfindung ist es daher, eine Schleifscheibe der eingangs genannten Gattung bereitzustellen, bei der die Nachteile des Standes der Technik vermindert sind, insbesondere soll eine Schleifscheibe mit im Betrieb verringertem Vibrationsverhalten bereitgestellt werden.

Diese Aufgabe wird durch eine Schleifscheibe gemäß Anspruch 1 gelöst. Indem bei einer Schleifscheibe der eingangs genannten Gattung die Vorsprünge aus aufgespritztem Kunststoff bestehen, kommt es beim Betrieb der Schleifscheibe mit einer Schleifmaschine (z.B. Winkelschleifer) zu einem ruhigen Lauf, Vibrationen werden von den Kunststoffvorsprüngen bzw. Rippen absorbiert.

Zwar sind Schleifscheiben mit Vorsprüngen aus Metall (DE 197 53 618 A1) oder dem Grundmaterial der Schleifscheibe (EP 1 704 966 A2) bereits bekannt. Diese weisen allerdings den Nachteil auf, dass die Rippen die Schleifscheibe versteifen und im Betrieb - insbesondere bei Schleifgut mit unregelmäßiger Oberfläche - Vibrationen noch stärker auf die Schleifmaschine bzw. den Benutzer übertragen werden.

Bevorzugt sind diese Vorsprünge im Falle eines Schleiftellers auf der Rückseite der Schleifscheibe angeordnet, d.h. auf der der Schleifschicht abgewandten Seite. Die Vorsprünge könnten dabei etwa länglich ausgebildet sein. Bei einer länglichen Ausbildung der Vorsprünge wird die Wirkung der Stabilisierung noch weiter erhöht, wenn die Vorsprünge mit dem Radius der Schleifscheibe einen Winkel ungleich Null einschließen, idealerweise liegt ein solcher Winkel im Bereich von 5 bis 30°, bevorzugt zwischen 10 und 20°, besonders bevorzugt bei etwa 15°. Zusätzlich vermindern "gedrehte" Vorsprünge oder Rippen das Schwingungsverhalten der Schleifscheiben.

Die Vorsprünge können dabei radialsymmetrisch um die Drehachse angeordnet sein, d.h., wenn die Schleifscheibe um die Drehachse um einen bestimmten Winkel α gedreht wird, sind die Vorsprünge wieder deckungsgleich zur ursprünglichen Anordnung. Der Winkel der Radialsymmetrie beträgt bevorzugt zwischen 10° und 50°, besonders bevorzugt 20° bis 40°. Praktische Untersuchungsergebnisse haben gezeigt, dass optimale Ergebnisse bei einer Radialsymmetrie von 360°/n, wobei n eine Primzahl ist, erzielt wurden. Dies verhindert die Ausbildung von Schwingungsachsen. Auch eine unregelmäßige Anordnung der Vorsprünge kann zur Vermeidung von Schwingungsachsen vorteilhaft sein. Weiters ist vorgesehen, dass der gesamte Bereich, in dem Kunststoffvorsprünge angeordnet sind, aus aufgespritztem Kunststoff besteht.

Typischerweise entstehen beim Fertigungsprozess von Schleiftellern mit Kröpfung nach Stand der Technik Spannungen und Verzug im Bereich der Scheibenkröpfung, wodurch es zu einem unruhigeren Lauf der Scheibe und in weiterer Folge zu ungleichmäßiger Schleifleistung bzw. Abtrag kommt.

Daher hat es ich als günstig erwiesen, wenn zumindest ein Befestigungsbereich aus aufgespritztem Kunststoff besteht. Besonders bevorzugt sind beide Befestigungsbereiche aus aufgespritztem Kunststoff gefertigt bzw. ist der Befestigungsbereich von einer Kunststoffschicht vollständig umgeben. Im Idealfall sind zumindest ein aus aufgespritztem Kunststoff bestehender Befestigungsbereich und der Kunststoffvorsprünge aufweisende Bereich einstückig ausgebildet, da auf diese Art Vibrationen besonders wirkungsvoll auf die gesamte Schleifscheibe verteilt werden und durch den dämpfenden Effekt der Kunststoffschicht abgebaut werden. Im einfachsten Fall sind beide Befestigungsbereiche, die Wandung der Bohrung und der die Vorsprünge tragende Bereich aus einem Stück gefertigt, wobei dies eine einfache, gesonderte schleifmittelfreie Schicht aus Kunststoff ist, die sich über den Grundkörper der Schleifscheibe ersteckt. Der erfindungsgemäße Effekt ist dabei besonders ausgeprägt, wenn zumindest der von den Spannflanschen eingespannte Bereich (Befestigungsbereich) und der Kunststoffvorsprünge aufweisende Bereich als vorzugsweise einstückige Kunststoffschicht ausgebildet sind.

Weiters ist es besonders vorteilhaft, wenn die Öffnung von der wenigstens einen Kunststoffschicht umspritzt ist, dh, wenn die Kunststoffschichten der beiden Seiten miteinander verbunden sind, wodurch Vibrationen besonders gleichmäßig verteilt werden.

Eine solche Ausführung bietet sich auch aufgrund des weiter unten vorgeschlagenen Herstellungsverfahrens an, gemäß dem die Kunststoffschichten durch Spritzgießen hergestellt werden. Aus Stabilitäts- und Fertigungsgründen hat es sich als vorteilhaft erwiesen, wenn der Kunststoff ein thermoplastischer Kunststoff ist. Es kann vorgesehen sein, dass die Bereiche aus Kunststoff eine Nabe zur Befestigung der Schleifscheibe an einer Schleifmaschine bilden. Allerdings ist es auch denkbar, Metallhülsen oder Steckhülsen auf den Kunststoffbereich aufzubringen, um eine stabilisierte Nabe zu erhalten. Die Kunststoffbereiche vermindern in jedem Fall die Vibration der Schleifscheibe und vermitteln einen besseren Halt an der Schleifmaschine. Es wäre denkbar den Flansch unmittelbar auf der Kunststoffschicht anzulegen oder eine Metallhülse zwischenzuschalten. Allerdings erzielt man durch das Weglassen der Metallhülse einen Kostenvorteil und kann die Schleifscheibe rascher fertigen.

Um den Lauf der Schleifscheibe im Betrieb zu verbessern und ein Taumeln der Scheibe beinahe vollständig zu unterbinden, ist es günstig, wenn die Befestigungsbereiche oder der von den Spannflanschen eingespannte Bereich zumindest bereichsweise im Wesentlichen rechtwinkelig zur Drehachse angeordnet ist. Besonders günstig ist es, wenn beide Befestigungsbereiche oder die von den Spannflanschen eingespannten Bereiche zumindest bereichsweise im Wesentlichen rechtwinkelig zur Drehachse angeordnet sind.

Weiters kann vorgesehen sein, dass an die Befestigungsbereiche ein Kröpfbereich anschließt, dh, dass die Schleifscheibe in axialer Richtung versetzt ist und ein Teil der Oberfläche der Schleifscheibe einem Kegelstumpf bzw. dem Mantel eines Kegelstumpfes entspricht. Bei einer solchen Ausgestaltung der Schleifscheibe hat es sich als besonders vorteilhaft erwiesen, wenn die Vorsprünge auf dem Kröpfbereich (Kegelstumpfbereich) angeordnet sind.

Als günstig hat es sich erwiesen, wenn der Kunststoff aus der Gruppe PA, POM, PE, PP, TPU, ABS, PET, PS, PMMA, Silikon, Kautschuk oder einer auf aufbereitetem Holz basierenden Spritzgussmasse oder Mischungen daraus stammt.

Eine Schleifscheibe gemäß der vorliegenden Erfindung kann nach herkömmlichem Herstellungsprozess vorgefertigt werden, bis anschließend das Kunststoffteil vorzugsweise durch Spritzgießen hinzugefügt wird. Die Schleifscheibe kann entgegen der normalen Ausführung ohne Metallösen im Bohrungsbereich gefertigt werden.

Die eingangs gestellte Aufgabe wird auch durch ein Verfahren gemäß dem unabhängigen Verfahrensanspruch gelöst, Dabei ist vorgesehen, dass in einem ersten Schritt ein Schleifbereich aus Bindemittel und darin eingebundenem Schleifkorn gefertigt wird und in einem zweiten Schritt die mit einer Ausnehmung im Bereich der Drehachse versehene vorgefertigte Schleifscheibe in ein Formwerkzeug der Spritzgießmaschine eingelegt wird. Das Formwerkzeug der Spritzgießmaschine weist eine Kavität für die vorgefertigte Schleifscheibe auf. In einem dritten Schritt werden auf die vorgefertigte Schleifscheibe durch Einspritzen von thermoplastischem plastifizierten Kunststoff Vorsprünge aus Kunststoff aufgespritzt. Dabei könnte die Kavität derart ausgebildet sein, dass die Schleifscheibe derart umspritzt wird, dass die Öffnung von Kunststoff eingefasst wird. Um die oben beschriebenen Vorsprünge auf dem Kunststoff zu erzeugen, sollte die Kavität außerhalb des Bereichs, in dem der rechtwinkelig zur Drehachse angeordnete Anlagebereich der Spannflansche gespritzt wird, Ausnehmungen aufweisen, sodass beim Einspritzen des thermoplastischen Kunststoffs in das Werkzeug und in die Ausnehmungen Vorsprünge auf der Schleifscheibe gebildet werden. Günstig ist es dabei, wenn die Befestigungsbereich für die Spannflansche einer Schleifmaschine ebenfalls mit Kunststoff umspritzt werden. Weiters ist es günstig, wenn die Wandung der Öffnung mit Kunststoff umspritzt wird.

Weitere Vorteile und Details der Erfindung ergeben sich aus den unten angefügten Figuren und Figurenbeschreibungen. Es zeigt:
- Fig.1: eine erfindungsgemäße Schleifscheibe in Schrägriss mit Blick auf die Vorderseite,
- Fig. 2: die Schleifscheibe von Fig. 1 mit Blick auf die Rückseite,
- Fig. 3: eine Ansicht auf die Hinterseite der Schleifscheibe,
- Fig. 4: einen Querschnitt längs der Schnittlinie Q2-Q2 von Fig. 3,
- Fig. 5: die Detailansicht markiert mit X aus der Fig. 4,
- Fig. 6: einen erfindungsgemäßen Verfahrensschritt zur Herstellung einer Schleifscheibe und
- Fig. 7: eine Draufsicht auf ein Formwerkzeugteil zur Durchführung eines erfindungsgemäßen Verfahrens.

Die Fig. 1 offenbart einen Blick auf die Vorderseite 3 eines Ausführungsbeispieles einer kreisförmigen Schleifscheibe 1. Mittig im Bereich der Drehachse A ist eine Öffnung 2 zur Befestigung der Schleifscheibe 1 an einer (nicht gezeigten) Schleifmaschine erkennbar. Die Schleifscheibe 1 weist auf der Vorderseite 3 eine Schleifschicht 9 bzw. einen Schleifbereich auf. Erkennbar ist der Befestigungsbereich 5, an dem später ein Spannflansch einer Schleifmaschine anliegen kann. Der Befestigungsbereich 5 schließt unmittelbar an die Öffnung 2 an und ist etwa kreisringförmig ausgebildet. Außerdem ist der Befestigungsbereich 5 im Wesentlichen rechtwinklig zur Drehachse A angeordnet. Das gezeigte Ausführungsbeispiel entspricht einem Schleifteller, der in axialer Richtung eine Kröpfung aufweist, mit einem Kröpfbereich 11. Dieser ist etwa kegelstumpfförmig ausgebildet bzw. entspricht der Mantelfläche eines Kegelstumpfes. Insgesamt ist erkennbar, dass die eigentliche Schleifscheibe 1 von einer Kunststoffschicht 10 im Bereich der Öffnung 2 eingefasst ist, wobei sich die Kunststoffschicht 10 auf der Vorderseite 3 über den Kröpfungsbereich 11, den Befestigungsbereich 5, die Wandung der Öffnung 2 bis auf die Rückseite 4 (siehe Fig. 2) erstreckt. Weiters erstreckt sich die Kunststoffschicht 10 über den hinteren Befestigungsbereich 6 bis zum hinteren Kröpfbereich (der dem Bereich 7 entspricht), auf dem die Vorsprünge 8 angeordnet sind. Wie auch aus Fig. 5 hervorgeht, beträgt die Dicke d der Kunststoffschicht 10 zwischen 5 und 15% der Dicke D der Schleifscheibe 1 an der jeweils gemessenen Stelle. Der Bereich 5 der Kunststoffschicht 10 ist im rechten Winkel zur Drehachse A angeordnet. lm vorliegenden Fall umgibt der Befestigungsbereich 5 kreisringförmig und unmittelbar die Öffnung 2 und ist planparallel zur Schleifschichtoberfläche 9 angeordnet.

In Fig. 2 ist die Rückseite 4 der Schleifscheibe 1 von Fig. 1 erkennbar. Die Kunststoffschicht 10 reicht wie bereits erwähnt über die Bohrung 2 hindurch auf die Rückseite 4 und fasst die Öffnung 2 ein. Im Befestigungsbereich 6, der ebenfalls kreisringförmig ausgebildet ist, ist die Kunststoffschicht 10 an der Oberfläche ebenfalls (wie auch beim Befestigungsbereich 5) im rechten Winkel zur Drehachse A bzw. planparallel zur Schleifschicht 9 (und somit natürlich auch zum Befestigungsbereich 5). Wenn nun eine Welle einer Schleifmaschine durch die Öffnung 2 der Schleifscheibe 1 gesteckt wird und ein vorderer und hinterer Flansch auf die Schleifscheibe 1 angelegt wird, so sollte dieser Flansch im Idealfall nicht mehr als die Befestigungsbereiche 5 bzw. 6 überdecken. Die Fig. 3 zeigt eine Ansicht der Rückseite 4 der Schleifscheibe 1. Gut erkennbar sind die Vorsprünge 8, die im Ausführungsbeispiel rippenförmig, also etwa länglich ausgebildet sind und sich radialsymmetrisch über den gesamten Umfang erstrecken. Die Radialsymmetrie beträgt im Ausführungsbeispiel 360/13°. Auch sind die Vorsprünge 8 äquidistant ausgebildet und bei einem Schleifteller günstigerweise auf der der Schleiffläche 9 abgewandten Seite (Rückseite 4) angeordnet. Günstig hat es sich erwiesen, etwa 5 bis 20 Vorsprünge 8 auf die Schleifscheibe 1 aufzubringen. Die Vorsprünge 8 sind im Bereich der Kröpfung 11 angeordnet und schließen in Draufsicht zum Radius R einen Winkel α von etwa 15° einschließen. Dabei wird zuerst der radial am weitesten außenliegende Rand des jeweiligen Vorsprunges 8 mit den Berührungspunkt zum entsprechenden Radius R (der durch die Drehachse geht) ermittelt und dann der Vektor der Richtung der größten Längserstreckung des Vorsprunges 8 ermittelt. Der vom Radius und vom Vektor eingeschlossene Winkel entspricht dem Winkel α.

Die Fig. 4 zeigt den Querschnitt längs der Linie Q2-Q2 der Fig. 3. Im Wesentlichen ist der gesamte Querschnittsbereich der Schleifscheibe 1 aus Bindemittel, Schleifkorn und Verstärkungsgewebe gefertigt und nur im Öffnungsbereich 2 und in den äußeren Bereichen 5, 6, 7 ist die Schleifscheibe 1 von der Kunststoffschicht 10 umgeben. Die Vergrößerung von Fig. 4 zeigt in Fig. 5, dass die Kunststoffschicht 10 sich von der Vorderseite 3 auf die Rückseite 4 erstreckt und in einem Stück auf die Schleifscheibe 1 aufgebracht (aufgespritzt) wurde.

Nach dem normalen Aushärten wird die Schleifscheibe 1 in ein Spritzgusswerkzeug eingespannt. Die Spannung passiert in der Art, dass der flache Bereich der Scheiben im Spritzgusswerkzeug fixiert ist, während der gekröpfte Bereich von einer Kavität mit ca. 0,3 bis 3 mm Spaltbreite umgeben ist. In der Kavität können sich auch Ausnehmungen für Versteifungsrippen, etc. befinden. Vorteilhaft ist, wenn die Form möglichst sauber mit den an sie anliegenden Scheibenflächen abschließt, um ein Austreten von Kunststoff aus der Kavität beim Spritzen zu verhindern. Es wird anschließend in die Kavität unverfüllter oder verfüllter Kunststoff eingespritzt. Der Spritzgussvorgang wird gemäß der Erfindung so gesteuert, dass die Materialtemperatur zu dem Zeitpunkt, wo der fließende Kunststoff die letzten Hohlräume in der Kavität erreicht, bereits sehr nahe seiner Erstarrungstemperatur ist. Dadurch, dass der oben beschriebene Formschluss zwischen Schleifscheibe und Spritzgusswerkzeug aufgrund der Rauheit einer Schleifscheibe selten in komplett dichter Ausführung gewährleistet werden kann, steuert man den Spritzgießprozess und damit Temperatur und Plastifizierungsgrad des Kunststoffes derart, dass in Abhängigkeit von Zeitpunkt und Ort des Erstarrens der Spritzgussmasse sichergestellt ist, sodass kein Material in die Fugen zwischen der Schleifscheibe und dem sie spannenden Spritzgusswerkzeug eintritt. Damit wird verhindert, dass der zum Schleifen verwendete Bereich mit Kunststoff bedeckt wird, darüber hinaus kann eine entsprechende Optik erzielt werden. Die Fig. 6 zeigt einen wesentlichen Verfahrensschritt bei der Herstellung einer erfindungsgemäßen Schleifscheibe 1. Gezeigt ist ein Querschnitt eines Formwerkzeugs 27 einer Spritzgießmaschine, in das eine vorgefertigte gekröpfte Schleifscheibe 1 (Schleifteller) eingelegt ist. Erkennbar ist nur eine Hälfte der Schleifscheibe 1 in Querschnitt. Das Formwerkzeug 27 umfasst mehrere Formwerkzeugteile 22, 28, 29, die eine Kavität definieren. Die Schleifscheibe 1 wird zwischen die Formwerkzeugteile 28 und 29 eingelegt und liegt bereichsweise (e) formschlüssig an den Formwerkzeugteilen 28, 29 an, sodass kein Kunststoff an die im Wesentlichen formschlüssig umschlossenen Bereiche (insbesondere auch die Schleifbereiche 9 an der Vorderseite 3 aber auch an der Rückseite 4) der Schleifscheibe 1 dringen kann. (Formschlüssig meint im Sinne der Erfindung, dass die Scheibe spaltfrei anliegt und nur aufgrund von Unebenheiten kleinere, nicht anliegende Bereiche frei bleiben.) Im Bereich der Öffnung 2 und der Kröpfung (c) der Schleifscheibe 1 bleibt ein Spalt zwischen Schleifscheibe 1 und Formwerkzeugteilen 28, 29 frei, sodass eine Kavität 20 gebildet wird, in die Kunststoffmasse eingespritzt werden kann. Auch in den Bereichen (a) und (b) liegt die Schleifscheibe nicht formschlüssig (unter Bildung eines Spaltes) am Formwerkzeug 27 an, da auch die Befestigungsbereiche 5, 6 aus Kunststoff gefertigt werden sollen. Der Bereich (d) dient zur radialen Vergrößerung des Kunststoffbereichs an der Schleifscheibe 1 und zur zusätzlichen Vibrationsdämpfung. Die Bohrung bzw. Öffnung 2 der vorgefertigten Schleifscheibe 1 wird im Gegensatz zu herkömmlichen Schleifscheiben mit einem um etwa 0,4 mm bis ca. 20 mm größeren Durchmesser gefertigt, je nachdem welche Dicke die Kunststoffschicht 10 aufweisen soll. Die vorgefertigte Schleifscheibe 1 wird in die Form eingelegt und von umfangseitigen Spannvorrichtungen 26 zentriert (im günstigen Fall sind zumindest 3 solche Spannvorrichtungen 26 vorgesehen). Im Bereich der Öffnung 2 der Schleifscheibe 1 ist ein zylinderförmiges Formwerkzeugteile 22 vorgesehen. Durch einen nicht gezeigten Einspritzkanal wird plastifizierte Kunststoffmasse in die Kavität 20 eingespritzt. In den in der Fig. 6 mit a und/oder b gekennzeichneten Bereichen liegt bei der fertigen Schleifscheibe 1 im Normalfall ein Spannflansch einer Schleifmaschine zum Einspannen der Schleifscheibe 1 an. Zumindest auf die Bereiche a, b wird also eine Kunststoffschicht 10 aufgebracht, die im bevorzugten Beispiel dann jenen Bereichen 5, 6 entspricht, die rechtwinklig zur Drehachse A angeordnet sind. Im gezeigten Ausführungsbeispiel sind die Bereiche 5, 6 bei der fertigen Schleifscheibe 1 sowohl parallel zueinander als auch planparallel zum Schleifbereich 9. Da Schleifscheiben in Relation zu den beim Spritzgießen auftretenden Kräften einen sehr niedrigen Elastizitätsmodul aufweisen, liegt die Schwierigkeit darin, dass die Schleifscheibe 1 während des Spritzvorganges im gekröpften Bereich nicht verdrückt wird, da jegliche Deformation zu einem Zurückfedern nach Öffnen des Formwerkzeuges und mangelhafter Geometrie führen würde. Es ist daher günstig, wenn die Schleifscheibe 1 im gesamten Bereich der Kröpfung nicht am Formwerkzeug anliegt. Weiters ist es vorteilhaft, den Kunststoff über radial angeordnete Düsen aus dem zylinderförmigen Formwerkzeugteil 22 (Bohrungs-Formteil) in die Form einzuspritzen. Denkbar ist auch eine Einspritzung über axial angeordnete Heißkanaldüsen im Formwerkzeugteil 28. Nach dem Spritzvorgang und ausreichendem Erstarren des Spritzgutes wird das Formwerkzeug geöffnet und die fertige Schleifscheibe 1 entnommen. Zum Umspritzen der Schleifscheibe 1 ist der Einsatz von Kunststoffen wie PA (Polyamid), POM (Polyoxymethylen), PE (Polyethylen), PP (Polypropylen), TPU (Thermoplastisches Polyurethan), ABS (Arylnitril-Butadien-Styrol)-Copolymerisat), PET (Polyethylenterephthalat), PS (Rolystyrol), PMMA (Polymethylmethacrylat), Silikon, Kautschuk oder eine auf aufbereitetem Holz basierende Spritzgussmasse vorteilhaft, die Erfindung aber nicht darauf beschränkt.

Fig. 7 zeigt einen Ausschnitt auf das Formwerkzeugteil 28. Gemäß Fig. 6 würde diese Ansicht einem Blick von unten nach oben entsprechen. Erkennbar ist der Bereich b, der später den Anlagebereich bildet, der Bereich c, der geneigt ist und der der Kröpfung der Schleifscheibe 1 entspricht. In diesem Bereich c wird später bei der fertigen Schleifscheibe 1 der erfindungswesentliche Bereich 7 mit den Vorsprüngen 8 gelegen sein. Erkennbar sind außerdem drei Vertiefungen 12, die später beim Einspritzen von plastifizierter Kunststoffmasse die Vorsprünge 8 verursachen. An den Bereich c schließt der Bereich d an, in dem die Schleifscheibe später ebenfalls unter Spaltbildung nicht formschlüssig anschließt, sodass ein weiterer Kunststoffbereich zur zusätzlichen Stabilisierung gebildet wird. Im Bereich e liegt die Schleifscheibe 1 beim Einlegen im Wesentlichen formschlüssig an, denn an diese Bereiche soll später keine Kunststoffmasse dringen.

Durch die beschriebene Umspritzung der Schleifscheibe 1 wird ein sauberer Planlauf der Schleifscheibe 1 erzielt, wie er nach dem herkömmlichen Fertigungsverfahren nicht gewährleistet werden kann.

## Patentansprüche

1. Schleifscheibe mit einer Öffnung im Bereich der Drehachse und diese Öffnung beidseitig der Schleifscheibe umgebende, sich in radialer Richtung erstreckende Befestigungsbereiche, sodass die Schleifscheibe zwischen den Spannflanschen einer Schleifmaschine einspannbar ist, wobei an zumindest einen Befestigungsbereich (5, 6) in radialer Richtung ein Bereich (7) anschließt, der mehrere Vorsprünge (8) aufweist, **dadurch gekennzeichnet, dass** die Vorsprünge (8) aus aufgespritztem Kunststoff bestehen.

2. Schleifscheibe nach Anspruch 1, **dadurch gekennzeichnet, dass** die Vorsprünge (8) im Wesentlichen länglich ausgebildet sind.

3. Schleifscheibe nach Anspruch 2, **dadurch gekennzeichnet, dass** die Vorsprünge (8) mit dem Radius (R) der Schleifscheibe (1) einen Winkel (α) von 0° bis 30°, vorzugsweise von 10 bis 20° einschließen.

4. Schleifscheiben nach einem der Ansprüche 1 bis 3, **dadurch gekennzeichnet, dass** die Vorsprünge (8) radialsymmetrisch um die Drehachse (A) angeordnet sind.

5. Schleifscheibe nach Anspruch 4, **dadurch gekennzeichnet, dass** der Winkel der Radialsymmetrie 360°/n, wobei n eine Primzahl ist, beträgt.

6. Schleifscheibe nach einem der Ansprüche 1 bis 5, **dadurch gekennzeichnet, dass** der gesamte Bereich (7) aus vorzugsweise einstückigem, aufgespritztem Kunststoff besteht.

7. Schleifscheibe nach einem der Ansprüche 1 bis 6, **dadurch gekennzeichnet, dass** zumindest ein Befestigungsbereich (5, 6) aus aufgespritztem Kunststoff besteht.

8. Schleifscheibe nach einem der Ansprüche 1 bis 7, **dadurch gekennzeichnet, dass** die Öffnung (2) von Kunststoff umspritzt ist.

9. Schleifscheibe nach Anspruch 7 oder 8, **dadurch gekennzeichnet, dass** beide Befestigungsbereiche (5, 6) aus aufgespritztem Kunststoff bestehen.

10. Schleifscheibe nach einem der Ansprüche 7 bis 9, **dadurch gekennzeichnet, dass** der zumindest eine aus aufgespritztem Kunststoff bestehende Befestigungsbereich (5, 6) und der Vorsprünge (8) aus aufgespritztem Kunststoff aufweisende Bereich (7) einstückig ausgebildet ist.

11. Schleifscheibe nach einem der Ansprüche 1 bis 10, **dadurch gekennzeichnet, dass** an die Befestigungsbereiche (5, 6) ein Kröpfbereich anschließt.

12. Schleifscheibe nach Anspruch 11, **dadurch gekennzeichnet, dass** der die Vorsprünge (8) aufweisende Bereich (7) auf dem Kröpfbereich ausgebildet ist.

13. Verfahren zur Herstellung einer Schleifscheibe umfassend Bereiche aus Kunststoff, insbesondere nach einem der Ansprüche 1 bis 12, wobei in einem ersten Schritt ein Schleifbereich (3) aus Bindemittel und darin eingebundenem Schleifkorn gefertigt wird, **dadurch gekennzeichnet, dass** in einem zweiten Schritt die mit einer Öffnung (2) im Bereich der Drehachse (A) versehene, vorgefertigte Schleifscheibe (1) in ein Formwerkzeug einer Spritzgießmaschine eingelegt wird, wobei das Formwerkzeug eine Kavität für die vorgefertigte Schleifscheibe (1) aufweist, und dass in einem dritten Schritt durch Einspritzen von plastifiziertem, thermoplastischem Kunststoff Vorsprünge (7) auf die vorgefertigte Schleifscheibe (1) aufgespritzt werden.

14. Verfahren nach Anspruch 13, **dadurch gekennzeichnet, dass** die Befestigungsbereiche (5, 6) für die Spannflansche einer Schleifmaschine mit Kunststoff umspritzt werden.

15. Verfahren nach Anspruch 13 oder 14, **dadurch gekennzeichnet, dass** die Wandung der Öffnung (2) mit Kunststoff umspritzt wird.

## Claims

1. A grinding wheel having an opening in the region in the axis of rotation and fastening regions which surround that opening on both sides of the grinding wheel and extend in the radial direction so that the grinding wheel can be clamped between the clamping flanges of a grinding machine, wherein adjoining at least one fastening region (5, 6) in the radial direction is a region (7) having a plurality of projections (8), **characterised in that** the projections (8) comprise plastic material injection-moulded thereon.

2. A grinding wheel according to claim 1 **characterised in that** the projections (8) are of a substantially elongate configuration.

3. A grinding wheel according to claim 2 **characterised in that** the projections (8) include an angle (α) of 0° to 30°, preferably 10° to 20°, with the radius (R) of the grinding wheel (1).

4. A grinding wheel according to one of claims 1 to 3 **characterised in that** the projections (8) are arranged radially symmetrically around the axis of rotation (A).

5. A grinding wheel according to claim 4 **characterised in that** the angle of the radial symmetry is 360°/n, wherein n is a prime number.

6. A grinding wheel according to one of claims 1 to 5 **characterised in that** the entire region (7) comprises preferably integral plastic material injection-moulded thereon.

7. A grinding wheel according to one of claims 1 to 6 **characterised in that** at least one fastening region (5, 6) comprises plastic material injection-moulded thereon.

8. A grinding wheel according to one of claims 1 to 7 **characterised in that** plastic material is injection-moulded around the opening (2).

9. A grinding wheel according to claim 7 or claim 8 **characterised in that** both fastening regions (5, 6) comprise plastic material injection-moulded thereon.

10. A grinding wheel according to one of claims 7 to 9 **characterised in that** the at least one fastening region (5, 6) comprising injection-moulded plastic material and the region (7) having projections (8) of injection-moulded plastic material is formed integrally.

11. A grinding wheel according to one of claims 1 to 10 **characterised in that** a cranked region adjoins the fastening regions (5, 6).

12. A grinding wheel according to claim 11 **characterised in that** the region (7) having the projections (8) is provided on the cranked region.

13. A process for the production of a grinding wheel, including regions of plastic material, in particular according to one of claims 1 to 12, wherein in a first step a grinding region (3) is formed from binding agent and abrasive grain bound therein, **characterised in that** in a second step the prefabricated grinding wheel (1) which is provided with an opening (2) in the region of the axis of rotation (A) is placed in a mould tool of an injection-moulding machine, wherein the mould tool has a cavity for the prefabricated grinding wheel (1), and that in a third step projections (7) are injection-moulded on to the prefabricated grinding wheel (1) by the injection of plasticised, thermoplastic material.

14. A method according to claim 13 **characterised in that** the fastening regions (5, 6) for the clamping flanges of a grinding machine have plastic material injection-moulded therearound.

15. A method according to claim 13 or claim 14 **characterised in that** plastic material is injection-moulded around the wall of the opening (2).

## Revendications

1. Meule comportant une ouverture dans la zone de l'axe de rotation et des zones de fixation, qui s'étendent dans la direction radiale et entourent ladite ouverture sur les deux faces de la meule, de telle sorte que la meule peut être montée entre les flans de serrage d'une meuleuse, une zone (7), munie de plusieurs saillies (8), étant adjacente dans la direction radiale à au moins une zone de fixation (5, 6), **caractérisée en ce que** les saillies (8) sont réalisées en matière plastique surmoulée par injection.

2. Meule selon la revendication 1, **caractérisée en ce que** les saillies (8) sont réalisées avec une forme sensiblement allongée.

3. Meule selon la revendication 2, **caractérisée en ce que** les saillies (8) forment avec le rayon (R) de la meule (1) un angle (α) de 0° à 30°, de préférence de 10° à 20°.

4. Meule selon l'une quelconque des revendications 1 à 3, **caractérisée en ce que** les saillies (8) sont disposées selon une symétrie radiale autour de l'axe de rotation (A).

5. Meule selon la revendication 4, **caractérisée en ce que** l'angle de la symétrie radiale mesure 360°/n, n étant un nombre premier.

6. Meule selon l'une quelconque des revendications 1 à 5, **caractérisée en ce que** toute la zone (7) est réalisée, de préférence d'un seul tenant, en matière plastique surmoulée par injection.

7. Meule selon l'une quelconque des revendications 1 à 6, **caractérisée en ce qu'**au moins une zone de fixation (5, 6) est réalisée en matière plastique surmoulée par injection.

8. Meule selon l'une quelconque des revendications 1 à 7, **caractérisée en ce que** l'ouverture (2) est enrobée par injection de matière plastique.

9. Meule selon la revendication 7 ou 8, **caractérisée en ce que** les deux zones de fixation (5, 6) sont réalisées en matière plastique surmoulée par injection.

10. Meule selon l'une quelconque des revendications 7 à 9, **caractérisée en ce que** ladite au moins une zone de fixation (5, 6) en matière plastique surmoulée par injection et les saillies (8) sont réalisées d'un seul tenant dans une zone (7) munie de matière plastique surmoulée par injection.

11. Meule selon l'une quelconque des revendications 1 à 10, **caractérisée en ce qu'**une zone coudée est adjacente aux zones de fixation (5, 6).

12. Meule selon la revendication 11, **caractérisée en ce que** la zone (7) munie des saillies (8) est réalisée sur la zone coudée.

13. Procédé de fabrication d'une meule comportant des zones en matière plastique, en particulier selon l'une quelconque des revendications 1 à 12, sachant qu'au cours d'une première étape est réalisée une zone abrasive (3) formée par un liant et des grains abrasifs liés dans celui-ci, **caractérisé en ce qu'**au cours d'une deuxième étape, la meule (1) préfabriquée, munie d'une ouverture (2) dans la zone de l'axe de rotation (A), est déposée dans une machine de moulage par injection, le moule comportant une cavité pour la meule (1) préfabriquée, et **en ce qu'**au cours d'une troisième étape, des saillies (7) sont surmoulées sur la meule (1) préfabriquée, par injection de matière plastique thermoplastique plastifiée.

14. Procédé selon la revendication 13, **caractérisé en ce que** les zones de fixation (5, 6) pour les flans de serrage d'une meuleuse sont enrobées par injection de matière plastique.

15. Procédé selon la revendication 13 ou 14, **caractérisé en ce que** la paroi de l'ouverture (2) est enrobée par injection de matière plastique.
